# EUROPÄISCHE PATENTSCHRIFT

(11) **EP 0 187 212 B1**
(45) Veröffentlichungstag und Bekanntmachung des Hinweises auf die Patenterteilung: **01.06.1988**
(21) Anmeldenummer: 85113754.7
(22) Anmeldetag: 29.10.1985
(51) Int. Cl.: C06B 27/00, F42B 19/20

(54) **Antriebsaggregat zum aussenluftunabhängigen Verbrennen von Treibstoffkombinationen**
Power system independent of the ambient air for burning propellant combinations
Système de propulsion pour la combustion de combinaisons de combustibles indépendant de l'air ambiant

(30) Priorität: 01.12.1984 DE 3443984
(43) Veröffentlichungstag der Anmeldung: 16.07.1986
(73) Patentinhaber: ERNO Raumfahrttechnik Gesellschaft mit beschränkter Haftung, D-28199 Bremen (DE)
(72) Erfinder: Cohrt, Claus, D-2803 Sudweyhe (DE)
(74) Vertreter: Schramm, Ewald Werner Josef

(56) Entgegenhaltungen:
- DE-A- 2 127 046
- DE-A- 2 459 556
- GB-A- 1 159 209
- US-A- 3 388 554
- US-A- 3 486 332

## Beschreibung

Die Erfindung bezieht sich auf ein Antriebsaggregat zum aussenluftunabhängigen Verbrennen von Treibstoffkombinationen, insbesondere für den Unterwassereinsatz.

Für den Antrieb von Unterwasserfahrzeugen ist es bekannt, Elektro- und Pumpenstrahlantriebe, aber auch aussenluftunabhängige Verbrennungs- oder Reaktionsantriebe einzusetzen. So zeigt zum Beispiel die DE-A 2459556 einen Antrieb für Unterwasserfahrzeuge mit einer Antriebsturbine, welche durch die bei einer katalytischen Zersetzung von Hydrazin bzw. einem Hydrazin-Wassergemisch freiwerdende Energie angetrieben wird. Dieser vorzugsweise für Torpedos konzipierte Antrieb ist, je nach Auslegung, in der Lage, entsprechende Antriebsleistungen für hinreichende Betriebszeiten bzw. Reichweiten eines Torpedos zu erzielen, aber der Betrieb eines solchen Antriebes gewährt keine Blasenfreiheit. Da eine Blasenfreiheit für einen erfolgreichen Einsatz von Torpedos eine notwendige Voraussetzung ist, wird dort vorgeschlagen, nichtwasserlösliche Gase mittels eines Verdichters in den Hydrazinbehälter zurückzupumpen.

Neben den auf Hydrazinbasis betriebenen aussenluftunabhängigen Antriebsaggregaten ist es auch bekannt, Festbrennstoffe, zum Beispiel Lithiumaluminiumhydrid oder mit Wasser reagierende Metalle in einer Reaktionskammer für Antriebszwecke zu verbrennen. Die DE-B 2127046 beschreibt zum Beispiel einen Festbrennstoff für ein Triebwerk, aber dieser Brennstoff hat den Nachteil einer spontanen Reaktionsfähigkeit mit Wasser und anderen Oxidatoren. Ausserdem ist ein derartiger Festbrennstoff praktisch nicht transport- bzw. pumpfähig, so dass die Regelung eines mit solch einem Brennstoff betreibbaren Antriebsaggregates allein von der Regelungsmöglichkeit des Oxidators abhängt.

Der Erfindung liegt daher die Aufgabe zugrunde, ein Antriebsaggregat für einen aussenluftunabhängigen Einsatz mit leicht förderbaren Treibstoffkomponenten und gasfreien Reaktionsprodukten im Betrieb zu schaffen. Diese Aufgabe ist durch die Kennzeichenmerkmale des Anspruchs 1 gelöst.

Durch die erfindungsgemässe Massnahme ergibt sich ein gut regelbares Antriebsaggregat ohne gasförmige Reaktionsprodukte. Hierbei löst der Wasserzusatz des Oxidators eine hypergole Zündung mit einer Brennstoffkomponente in der Reaktionskammer aus, so dass die aufgrund dieser Reaktion freiwerdende thermische Energie den Sauerstoff der (Per-)Chlorate für eine Reaktion mit den übrigen Brennstoffkomponenten freisetzt. Dieser Reaktionsablauf schliesst eine Bindung des Kohlendioxides aus der Reaktion der Kohlenwasserstoffe mit dem entstandenen Sauerstoff über ebenfalls entstehendes Alkalimetallhydroxid ein mit der Bildung von festem und wasserlöslichem Alkalimetallcarbonat, welches gasfrei abführbar ist.

Bei einer vorteilhaften Ausgestaltung des Antriebsaggregates kann die Reaktionskammer mit einem oberhalb des kritischen Druckes des Kohlendioxids liegenden Druck gefahren und zusätzlich durch das Arbeitsmedium des Kraftprozesses und/oder das Umgebungswasser gekühlt werden. Eine solche Verfahrensweise hat zur Folge, dass sich gegebenenfalls gasförmig auftretendes Kohlendioxid verflüssigt und daher in äusserst engen Kontakt zum im Verbrennungswasser mitgeführten Alkalimetallhydroxid kommt.

Weiterbildungen und vorteilhafte Ausgestaltungen der Erfindung sind den Ansprüchen 5 bis 9 zu entnehmen.

Die Erfindung wird durch ein in der Zeichnung dargestelltes Ausführungsbeispiel näher erläutert.

Wie die Prinzipdarstellung des abgebildeten Ausführungsbeispiels zeigt, besteht das erfindungsgemässe Antriebsaggregat aus einer Reaktionskammer 1, deren Kühlsystem eine Verdampferzone, einen Überhitzer und eine Vorwärmzone für das Arbeitsmedium des nachgeschalteten Wandlerprozesses 2 einschliesst. Der für den Betrieb des Antriebsaggregates notwendige Brennstoff ist in einem Brennstofftank 3 gespeichert und wird über eine Förderpumpe 4der Reaktionskammer 1 zugeführt. Das gleiche gilt für den Oxidator, der in einem Oxidatortank 5 gespeichert ist und über einen Temperaturregler 6 und eine Förderpumpe 7 zur Reaktionskammer 1 gelangt. Dem Oxidatortank 5 kann im Bedarfsfall auch Wasser über eine Wasserpumpe 8 zugepumpt werden. Die bei der Reaktion zwischen Brennstoff und Oxidator in der Reaktionskammer 1 entstehenden Reaktionsprodukte werden über einen Wärmetauscher 9 und gegebenenfalls eine Pumpe 10 abgeführt. Beim Betrieb des erfindungsgemässen Antriebsaggregats, zum Beispiel zum Antrieb eines Torpedos, fördert die Brennstoffpumpe 4 mit einem auf den Wandlerprozess 2 entsprechend angepassten Massendurchsatz den zum Beispiel aus einem Gemisch von Kohlenwasserstoffen und Metallverbindungen, zum Beispiel Alkalimetallhydriden in pastöser Form, bestehenden Brennstoff in die Reaktionskammer 1, wo der Wasserzusatz des über die Förderpumpe 7 zugeführten Oxidators eine hypergole Zündung auslöst. Da Brennstoff und Oxidator flüssig sind, lassen sich beide Komponenten dieser Treibstoffkombination leicht fördern und zur Steuerung des nachgeschalteten Wandlerprozesses 2 entsprechend dosieren. Das hypergole Zünden der Treibstoffkombination bietet hierbei die Möglichkeit, die Reaktion in der Reaktionskammer zu unterbrechen und wieder neu zu zünden, so dass das Antriebsaggregat auch in dieser Hinsicht eine zusätzliche Regelungsmöglichkeit erhält.

Die Reaktion in der Reaktionskammer läuft, wie auch in der Zeichnung dargestellt, bei einem Brennstoffgemisch Kohlenwasserstoff/Alkalimetallhydrid und wässeriger Metall-(per-)chloratlö- sung als Oxidator wie folgt ab:

Aus diesen Gleichungen kann man erkennen, dass der Wasserstoff nach Gleichung 1 mit dem Sauerstoff nach Gleichung 2 zu Wasser gemäss Gleichung 3 reagiert. Das Lithiumhydroxid LiOH nach Gleichung 1 reagiert mit dem Kohlendioxid nach Gleichung 4, so dass Wasser und Lithiumcarbonat entstehen. Da darüber hinaus jede Reaktion praktisch exotherm, das heisst freisetzend, abläuft, entsteht auch genügend Wärmeenergie für den nachgeschalteten Wandlerprozess 2. Ausserdem kann man aus den Gleichungen 1 bis 4 erkennen, dass die endgültigen Reaktionsprodukte fest oder flüssig sind und damit die Forderung nach einer Reaktion ohne gasförmige Reaktionsprodukte erfüllen. Der der Reaktionskammer 1 nachgeschaltete Wärmetauscher 9, welcher beim Unterwassereinsatz vorzugsweise mit Aussenwasser gekühlt wird, kann entfallen bzw. die dort anfallende Wärme kann auch weiterverwertet werden.

Die Reaktionskammer 1 kann auch mit einem oberhalb des kritischen Druckes des Kohlendioxides liegenden Druck betrieben und durch Umgebungswasser zusätzlich gekühlt werden. Auf diese Weise kann das gegebenenfalls gasförmige Kohlendioxid verflüssigt werden und in einen intensiven Kontakt mit dem festen und wassergelösten Alkalimetallhydroxid kommen. Selbstverständlich wird beim Betrieb das Mischungsverhältnis Kohlenwasserstoff/Alkalimetallhydrid/ Oxidator so gewählt, dass sich bei der Reaktion in der Reaktionskammer 1 überschüssige Gasanteile (Sauerstoff, Wasserstoff, Kohlenstoffoxide bzw. Kohlenwasserstoffverbindungen) nicht ergeben.

Der Ablauf der Reaktion in der Reaktionskammer 1 bedingt für die Reaktionspartner längere Verweilzeiten, zum Beispiel mehrere Minuten, wodurch über die intensive Kühlung des Reaktionsgemisches bis auf Umgebungstemperatur die Stabilität der Reaktionsprodukte garantiert wird. Thermisch bedingte Dissoziationen können daher nicht auftreten.

Es ist möglich, die Reaktionskammer so auszulegen, dass bei der Reaktion entstehende Reaktionsprodukte entweder in fester und/oder gelöster Form in der Reaktionskammer verbleiben. Nach Beendigung einer Antriebsmission ist es möglich, die Reaktionskammer 1 auszuwaschen, das heisst, für einen Wiederbetrieb einsatzbereit zu machen. Eine weitere Möglichkeit besteht darin, die beim Betrieb entstehenden Reaktionsprodukte in die Treibstofftanks, insbesondere zum Volumenausgleich der verbrauchten Treibstoffkomponenten, zurückzupumpen.

Neben den zuvor geschilderten Möglichkeiten kann es auch sinnvoll sein, die Reaktionsprodukte blasenfrei ins Aussenwasser, insbesondere bei Unterwassereinsätzen, abzupumpen.

Beim Betrieb des Antriebsaggregates kann die Aufbereitung des Oxidators zur Förderung in die Reaktionskammer durch Zuführung von Wasser über die Wasserpumpe 8 erfolgen und während des Betriebes auch dadurch aufrecht erhalten werden. Die Konzentration des Oxidators wird während des Betriebes durch die Temperaturregelung am Ausgang des Oxidatortanks 5 gesteuert.

## Patentansprüche

1. Antriebsaggregat zum aussenluftunabhängigen Verbrennen von Treibstoffkombinationen, insbesondere für den Unterwassereinsatz, dadurch gekennzeichnet, dass der Brennstoff der Treibstoffkombination aus einem Gemisch von Kohlenwasserstoffen und Metallhydriden, zum Beispiel Alkalimetallhydriden in pastösem und pumpfähigen Zustand besteht und dass der Oxidator ein Metallchlorat oder Metallperchlorat, vorzugsweise Alkalimetall, ist, der durch Zugabe von Wasser zu einer förderbaren, hochkonzentrierten sauerstoffabgebenden Lösung gemischt ist.

2. Antriebsaggregat nach Anspruch 1, dadurch gekennzeichnet, dass der Wasserzusatz des Oxidators mit dem Alkalimetallhydrid eine hypergole Zündung in einer Reaktionskammer (1) (Brennkammer) auslöst und dass die aufgrund dieser Reaktion freiwerdende thermische Energie den Sauerstoff der (Per-)Chlorate für eine Reaktion mit dem entstandenen Wasserstoff sowie den Kohlenwasserstoffen freisetzt.

3. Antriebsaggregat nach Anspruch 1 oder 2, dadurch gekennzeichnet, dass das Kohlendioxid aus der Oxidation der Kohlenwasserstoffe mit dem entstandenen Alkalimetallhydroxid der Reaktion Alkalimetallhydrid/Wasser ein festes und wasserlösliches Alkalimetallcarbonat bildet.

4. Antriebsaggregat nach einem der Ansprüche 1 bis 3, dadurch gekennzeichnet, dass die Reaktionskammer (1) mit einem oberhalb des kritischen Druckes des Kohlendioxides liegenden Druck gefahren und durch Umgebungswasser und/oder das Arbeitsmedium des angeschlossenen Wandlerprozesses (2) gekühlt wird.

5. Antriebsaggregat nach einem der Ansprüche 1 bis 4, dadurch gekennzeichnet, dass das Mischungsverhältnis Kohlenwasserstoff/Alkalimetallhydrid/Oxidator derart eingestellt ist, dass sich bei der Reaktion in der Reaktionskammer (1) keine überschüssigen Gasanteile (Sauerstoff, Wasserstoff, Kohlenstoffoxide bzw. Kohlenwasserstoffverbindungen) ergeben.

6. Antriebsaggregat nach einem der Ansprüche 1 bis 5, dadurch gekennzeichnet, dass die Reaktionskammer (1) derart ausgebildet ist, dass die bei der Reaktion entstehenden Reaktionsprodukte in fester und/oder gelöster Form in der Reaktionskammer (1) verbleiben.

7. Antriebsaggregat nach einem der Ansprüche 1 bis 5, dadurch gekennzeichnet, dass die bei der Reaktion in der Reaktionskammer (1) entstehenden Reaktionsprodukte zum Ausgleich des in den Treibstofftanks (3, 5) freiwerdenden Volumens in diese zurückgefördert werden.

8. Antriebsaggregat nach einem der Ansprüche 1 bis 5, dadurch gekennzeichnet, dass die bei der Reaktion in der Reaktionskammer (1) entstehenden Reaktionsprodukte, insbesondere bei Unterwassereinsätzen, blasenfrei in das Aussenwasser abgepumpt werden.

9. Antriebsaggregat nach einem der Ansprüche 1 bis 8, dadurch gekennzeichnet, dass die Förderung des Oxidators durch Zuführung von Wasser in den Oxidatortank (5) erfolgt und dass die Konzentration der Oxidatorlösung durch eine Temperaturregelung der vom Oxidatortank (5) abgepumpten Oxidatorlösung gesteuert wird.

## Claims

1. A drive unitfor the combustion of propellant combinations independent of the outside air, in particular for underwater use, characterized in that the fuel of the propellant combination is comprised of a mixture of hydrocarbons and metal hydrides, for example alkali metal hydrides in pasty and pumpable form, and that the oxidizer is a metal chlorate or a metal perchlorate, preferably an alkali metal, which is mixed by adding water to form a deliverable, highly-concentrated solution which releases oxigen.

2. A drive unit as claimed in Claim 1, characterized in that the added water of the oxidizer initiates a hypergol ignition with the alkali metal hydride in a reaction chamber (1) (combustion chamber), and that the thermal energy from this reaction releases the oxygen of the (per)chlorates for reation with the evolved hydrogen and the hydrocarbons.

3. A drive unit as claimed in Claim 1 or 2, characterized in that the carbon dioxide evolved from the oxidation of hydrocarbons with the alkali metal hydroxide of the alkali metal hydride/water reaction, forms a solid and water-soluble alkali metal carbonate.

4. A drive unit as claimed in any one of claims 1 through 3, characterized in that the reaction chamber (1) is operated at a pressure that lies above the critical pressure of the carbon dioxide, and is cooled by the ambient water and/or the working medium of the connected converter process (2).

5. A drive unit as claimed in any one of claims 1 through 4, characterized in that the mixing proportions hydrocarbon/alkali metal hydride/oxi- dizer are determined so that there will be no superfluous gaseous fractions produced (oxygen, hydrogen, carbon oxides or hydrocarbon compounds) by the reaction in the reaction chamber (1).

6. A drive unit as claimed in any one of claims 1 through 5, characterized in that the reaction chamber (1) is designed so that the products which are the result of the reaction remain behind in the reaction chamber (1) in solid and/or dissolved form.

7. A drive unit as claimed in any one of claims 1 through 5, characterized in that the reaction products resulting from the reaction in the reaction chamber (1) are returned to the propellant tanks (3, 5) for the purpose of equalizing the volume which becomes emptied in them.

8. A drive unit as claimed in any one of claims 1 through 5, characterized in that the reaction products which are produced by the reaction inside the reaction chamber (1), in particular during underwater applications, are pumped without bubbling to the outside water.

9. A drive unit as claimed in any one of claims 1 through 8, characterized in that the oxidizer is delivered by adding water into the oxidizer tank (5), and that the concentration of the oxidizer solution is controlled by a thermal control of oxidizer solution that is pumped from the oxidizer tank (5).

## Revendications

1. Unité motrice pour la combustion indépendante de l'air extérieur de combinaisons combustibles notamment pour une utilisation sous-marine caractérisée en ce que le combustible se compose de combinaisons de carburant formées d'un mélange d'hydrocarbures et d'hydrures métalliques par exemple d'hydrures de métaux alcalins à l'état pâteux, susceptibles d'être pompés, et en ce que l'oxydant est un chlorate métallique ou un perchlorate métallique de préférence d'un métal alcalin, qui avec addition d'eau, est soluble pour former un mélange très concentré, susceptible d'être transféré et qui dégage de l'oxygène.

2. Unité motrice selon la revendication 1, caractérisée en ce que l'addition d'eau à l'oxydant déclenche avec l'hydrure de métaux alcalins une combustion hypergole dans une chambre de réaction (1) (chambre de combustion) et l'énergie thermique libérée par cette réaction dégage l'oxygène du chlorate (per)chlorate pour faire réagir l'oxygène avec l'hydrogène dégagé et avec les hydrocarbures.

3. Unité motrice selon la revendication 1 ou 2, caractérisée en ce que le dioxide de carbone provenant de l'oxydation des hydrocarbures forme un carbonate de métal alcalin solide et soluble dans d'eau avec l'hydroxyde de métal alcalin provenant de la réaction hydrure de métal alcalin/ eau.

4. Unité motrice selon l'une des revendications 1 à 3, caractérisée en ce que la chambre de réaction (1) fonctionne à une pression supérieure à la pression critique du dioxyde de carbone et est refroidie par l'eau extérieure et/ou par le fluide de travail utilisé dans le procédé de conversion (2) en aval.

5. Unité motrice selon l'une des revendications 1 à 4, caractérisée en ce que le rapport de mélange hydrocarbures/hydrures de métaux al- calins/oxydant est réglé de façon qu'à la réaction dans la chambre de réaction (1), on n'obtienne aucune fraction de gaz en excédent (oxygène, hydrogène, dioxyde de carbone ou combinaisons d'hydrocarbures).

6. Unité motrice selon l'une des revendications 1 à 5 caractérisée en ce que la chambre de réaction (1) est telle que les produits de réaction y restent à l'état solide et/ou dissout.

7. Unité motrice selon l'une des revendications 1 à 5, caractérisée en ce que les produits de réaction provenant de la réaction qui se fait dans la chambre de réaction (1) sont retournés dans le réservoir de combustible (3,5) pour compenser le volume libéré.

8. Unité motrice selon l'une des revendications 1 à 5, caractérisée en ce que les produits de réaction formés par la réaction dans la chambre de réaction (1) sont pompés dans l'eau extérieure, sans bulles, notamment dans les applications sous-marines.

9. Unité motrice selon l'une des revendications 1 à 8, caractérisée en ce que le transfert de l'oxydant se fait par addition d'eau dans le réservoir d'oxydant (5) et la concentration de la solution d'oxydant est commandée par une régulation de la température de la solution d'oxydant pompée dans le réservoir d'oxydant (5).
